# EUROPÄISCHE PATENTSCHRIFT

(11) **EP 0 030 704 B1**
(45) Veröffentlichungstag und Bekanntmachung des Hinweises auf die Patenterteilung: **27.03.1985**
(21) Anmeldenummer: 80107753.8
(22) Anmeldetag: 09.12.1980
(51) Int. Cl.: H01J 29/70, H01F 13/00

(54) **Vorrichtung zum Magnetisieren einer Konvergenzeinrichtung für Inline-Farbbildröhren**
Magnetizing device for the convergence assembly of in-line colour picture tubes
Dispositif de magnétisation d'un ensemble de convergence pour tube-image couleur en ligne

(30) Priorität: 12.12.1979 DE 2949851
(43) Veröffentlichungstag der Anmeldung: 24.06.1981
(73) Patentinhaber: International Standard Electric Corporation, New York New York 10022 (US)
(72) Erfinder: Kienle, Erhard, D-7300 Esslingen (DE); Kornaker, Walter, D-7301 Berkheim (DE); Greiner, Felix, D-7000 Stuttgart (DE)
(74) Vertreter: Graf, Georg Hugo, Dipl.-Ing.

## Beschreibung

Die Erfindung betrifft eine Vorrichtung zum Magnetisieren der permanentmagnetischen Konvergenzeinrichtung einer Inline-Farbbildröhre, bei der ein in einer senkrecht zur in z-Richtung verlaufenden Farbbildröhrenlängsachse liegenden Konvergenzeinrichtungsebene angeordneter Permanentmagnet mittels am Hals der Röhre angeordneter, ein elektromagnetisches Feld in Richtung der Konvergenzeinrichtungsebene erzeugender Spulen auf- und unmagnetisierbar ist.

Eine solche Vorrichtung ist aus der DE-A-2 832 667 bekannt. Bei der bekannten Vorrichtung sind die Spulen, welche die zur Erzielung der statischen Konvergenz erforderliche Magne-( tisierung im Permanentmagnet erzeugen, in vier Gruppen und in zwei in Richtung der Röhrenlängsachse hintereinander liegenden Ebenen angeordnet, wobei ihre Form kreisförmig ist. Die bekannte Vorrichtung ist konstruktiv sehr aufwendig und es hat sich gezeigt, daß das Einstellen der statischen Konvergenz mit einer solchen Vorrichtung ungünstige Auswirkungen auf die Strahlformbeständigkeit haben kann. Eine aus diametral magnetisierten Ringen aus permanentmagnetischen Ferritmaterial bestehende Konvergenzeinrichtung ist in dem Artikel in »Funkschau« (1976), Heft 5, Seiten 59 und 60 beschrieben.

Die der Erfindung zugrunde liegende Aufgabe besteht deshalb darin, eine Magnetisiervorrichtung zum Magnetisieren der statischen Konvergenzeinrichtung zu schaffen, welche möglichst kompakt aufgebaut und nahe der Konvergenzeinrichtung anzuordnen ist und welche in der Weise auf die Konvergenzeinrichtung einwirkt, daß diese eine jeweils nur einen Elektronenstrahl - unabhängig von den anderen Elektronenstrahlen - beeinflussende Magnetisierung erfährt. Diese Magnetisierung soll außerdem einen möglichst geringen Einfluß auf die Form der Elektronenstrahlen haben.

Diese Aufgabe ist erfindungsgemäß dadurch gelöst,
- daß die permanent magnetische Konvergenzeinrichtung aus einem in der Konvergenzebene angeordneten Drahtring besteht,
- daß die Spulen um den Hals der Farbbildröhre herum so angeordnet sind, daß ihre magnetischen Achsen in der Konvergenzebene liegen,
- daß der Querschnitt jeder Spule senkrecht zur Konvergenzebene eine kleine Abmessung und in Richtung der Konvergenzebene eine große Abmessung aufweist.

Vorteilhafte Ausgestaltungen der Erfindung sind in den Ansprüchen 2 bis 8 enthalten.

Da die Magnetspulen ungleiche Abmessungen besitzen, sind sie an die Form der Konvergenzeinrichtung angepaßt. Da alle Spulenabmessungen in der Ebene der Konvergenzeinrichtung liegen, ist eine möglichst geringe Strahlformveränderung gewährleistet. Durch die Anpassung der Spulenform an die Form der Konvergenzeinrichtung ist es möglich, sehr starke Magnetisierfelder zu erzielen. Dies gestattet den Aufbau von Magnetsiervorrichtungen, bei denen die Spulen, die zur Erzielung eines Mehrpolfeldes erforderlich sind, auf Kreisen mit unterschiedlichen Radien um den Röhrenhals angeordnet werden können. Es hat sich herausgestellt, daß mit einer solchen Vorrichtung sogar durch ein um den Röhrenhals herum angeordnetes Ablenksystem hindurch magnetisiert werden kann. Neuartige Ablenksysteme erstrecken sich nämlich über einen so langen Bereich des Farbbildröhrenhalses, daß sie noch einen Teil des Elektronenstrahlerzeugungssystems überdekken. Es war daher bisher notwendig, die Konvergenz- und Farbreinheitseinstellung vorzunehmen, bevor das Ablenksystem an der Röhre befestigt wird. Die Felder der erfindungsgemäßen Magnetisiervorrichtung sind jedoch so stark, daß sogar durch das schon aufgesetzte Ablenksystem hindurch das im Röhrenhals angebrachte hartmagnetische Material auf- oder ummagnetisiert werden kann.

Die Erfindung ist nachstehend anhand von vier Figuren näher erläutert. Es zeigt
Fig. 1 die Spulenform im Vergleich zur Form der Konvergenzeinrichtung,
Fig. eine Ausführungsform der erfindungsgemäßen Magnetisiervorrichtung mit radial um den Röhrenhals angeordneten Magnetspulen,
Fig. 3 eine weitere Ausführungsform der erfindungsgemäßen Magnetisiervorrichtung, und
Fig. 4 die Draufsicht auf einen Spulenwickelkörper, der Bestandteil der Vorrichtung gemäß Fig. 3 ist.

In Fig. 1 ist die Konvergenzeinrichtung aus hartmagnetischem Werkstoff zu erkennen, welche aus einem im Inneren des Farbbildröhrenhalses angeordneten Drahtring 1 mit Luftspalt besteht. Dieser Ring ist konzentrisch zum mittleren Elektronenstrahl 5 angeordnet. Die Elektronenstrahlrichtung ist mit z bezeichnet. Der Ring befindet sich in der Konvergenzeinrichtungsebene, welche senkrecht zur z-Achse steht. Anstelle der Gestalt eines Ringes kann die Konvergenzeinrichtung auch eine andere Gestalt aufweisen.

Fig. 1 zeigt den Drahtring 1 in Blickrichtung der Konvergenzeinrichtungsebene, so daß der Drahtring 1 nur als Strich erscheint. Vor dem Drahtring ist die rechteckige elektrisch erregbare Magnetspule 2 zu erkennen, deren magnetische Achse in Blickrichtung liegt. Die längere Abmessung der Spule 2 liegt parallel zur Konvergenzeinrichtungsebene. Es ist erkennbar, daß die Spulenform gut an die Form der Konvergenzeinrichtung angepaßt ist.

Im Vergleich zur rechteckigen Spule 2 ist gestrichelt der Durchmesser einer runden Spule 3 eingezeichnet, welche dieselbe Fläche umschließt wie die rechteckige Spule. Anhand von Fig. 1 ist leicht vorstellbar, daß die rechteckige Spule auf der gesamten Ausdehnung der Konvergenzeinrichtung ein homogenes Feld erzeugt. Bei der runden Spule dagegen würden sich Randbereiche der Konvergenzeinrichtung im inhomogenen Randfeld der Spule befinden. Um mit einer runden Spule ebenfalls ein homogenes Feld auf der gesamten Ausdehnung der Konvergenzeinrichtung zu gewährleisten, müßte der Durchmesser der runden Spule 3 größer sein. Dadurch wäre aber bei gleichem Stromfluß in der Spule nur ein erheblich schwächeres Feld erzielbar. Der maximale Stromfluß ist jedoch durch die zur Verfügung stehenden Spannungsquellen begrenzt. Wegen der besseren Anpassung der Spulenform bei der erfindungsgemäßen Vorrichtung an die Form der Konvergenzeinrichtung ist daher mit dieser bei einer bestimmten Spannungsquelle eine erheblich höhere Feldstärke erzielbar. Wesentlich ist jedoch, daß sich alle zu magnetisierenden Teile der Konvergenzeinrichtung in einer senkrecht auf der Strahlachse bestehenden Ebene befinden.

Nachstehend wird zunächst die Wirkungsweise einer Magnetisiereinrichtung gemäß Fig.2 2 beschrieben, worauf Angaben der geometrischen Abmessungen und der elektrischen Eigenschaften der Spulen folgen.

Um den Hals 6 der Farbbildröhre sind auf einem ersten Kreis sechs Spulen mit radialen, jeweils unter 60° zueinander stehenden magnetischen Achsen angeordnet. Zwei der magnetischen Achsen befinden sich auf der x-Achse. Diese Spulen werden so betrieben, daß sie ein Sechs-Pol-Feld in den Drahtring 1 einprägen, durch welches die beiden äußeren Elektronenstrahlen 4 gemeinsam gegenüber dem mittleren Elektronenstrahl 5 in y-Richtung verschiebbar sind. Auf einem zweiten Radius sind sechs weitere Spulen 8 angeordnet, die ebenfalls um 60° gegeneinander versetzt sind. Zwei der sechs Spulen befinden sich auf der y-Achse. Diese sechs Spulen werden so betrieben, daß sie ein Sechs-Pol-Feld in den Drahtring 1 einprägen, durch welches die beiden äußeren Elektronenstrahlen gemeinsam gegenüber dem mittleren Elektronenstrahl in x-Richtung verschiebbar sind. Auf einem dritten, noch größeren Radius sind acht weitere Spulen angeordnet, deren radial angeordnete magnetischen Achsen jeweils Winkel von 45° einschließen. Die vier Spulen, deren magnetische Achsen mit der x- bzw. y-Achse zusammenfallen, sind mit 9 bezeichnet. Diejenigen vier Spulen, deren magnetische Achsen jeweils 45° gegen die x- und y-Achse versetzt sind, sind mit 10 bezeichnet. Die vier Spulen 9 werden so betrieben, daß ein Vier-Pol-Feld in den Drahtring 1 eingeprägt wird, mit dem die beiden äußeren Strahlen 4 gegeneinander in y-Richtung verschiebbar sind, wobei jedoch der mittlere Elektronenstrahl 5 unbeeinflußt bleibt. Die vier Spulen 10 werden dagegen so betrieben, daß ein Vier-Pol-Feld in den Drahtring 1 eingeprägt wird, durch das die beiden äußeren Elektronenstrahlen 4 gegeneinander in x-Richtung verschoben werden, wobei jedoch der mittlere Elektronenstrahl 5 ebenfalls unbeeinflußt bleibt. Die Spulen für die Vier-Pol-Felder können auch auf zwei Kreisradien analog den Sechs-Pol-Spulen angeordnet sein.

Alle bisher erwähnten, der Einstellung der statischen Konvergenz dienenden Spulen sind auf Kreisen mit unterschiedlichen Radien angeordnet. Zur Einstellung der Farbreinheit sind jedoch langgestreckte Spulen erforderlich, die am Ort aller drei Elektronenstrahlen ein gleiches, homogenes Feld erzeugen. Die magnetischen Achsen der Farbreinheitsspulen fallen mit der y-Achse zusammen. Die zwei, in y-Richtung über und unter den bisher beschriebenen Spulen angeordneten Farbreinheitsspulen 11 werden so betrieben, daß ein Zwei-Pol-Feld entsteht, welches alle drei Elektronenstrahlen gemeinsam um gleiche Beträge in x-Richtung verschiebt. Entsprechend der gemeinsamen Verschiebung aller drei Elektronenstrahlen in x-Richtung ist zur Rastereinstellung die Möglichkeit einer gemeinsamen Vorablenkung aller drei Elektronenstrahlen in y-Richtung erwünscht. Zu diesem Zweck sind bei der Vorrichtung gemäß Fig. 2 noch zwei zusätzliche Rasterkorrekturspulen 12 vorgesehen, deren magnetische Achsen mit der x-Achse zusammenfallen, und die sich in x-Richtung links und rechts neben den Konvergenzspulen befinden. Die Spulen 12 werden ebenfalls so betrieben, daß ein Zwei-Pol-Feld entsteht.

Alle Spulen haben eine rechteckige Gestalt. Die großen Abmessungen der Farbreinheitsspulen 11 und der Rasterkorrekturspulen 12 sind etwa doppelt bis dreimal so lang wie der Durchmesser der Einrichtung zur Einstellung der statischen Konvergenz in x- oder y-Richtung. Die großen Abmessungen der auf Kreisen angeordneten Spulen sind jeweils so groß, daß alle auf dem Kreis befindlichen Spulen einen geschlossenen Kreis bilden. Die kleine Abmessung aller Spulen beträgt etwa 1 cm. Die Farbreinheits- und Rasterkorrekturspulen bestehen aus jeweils 95Windungen eines Kupferdrahtes mit dem Querschnitt von 0,5 mm^{2.} Die anderen Spulen bestehen aus jeweils 150 Windungen eines Kupferdrahtes mit dem Querschnitt von 0,25 mm². Die für die Grundvorablenkungsbewegung vorgesehenen Spulen 12 werden jeweils in Serie geschaltet und über einen Kondensator von ca. 200 µF mit maximal ± 500 V erregt. Die erzielbaren Vorablenkungen führen zu Verschiebungen der Elektronenstrahlenlandungspunkte von bis zu ± 15 mm auf dem Bildschirm der Farbbildröhre.

Die beschriebene Magnetisiervorrichtung ermöglicht es, die beiden äußeren Elektronenstrahlen gemeinsam gegeneinander oder miteinander, ohne Beeinflussung des mittleren Elektronenstrahls, abzulenken. Das Einprägen der Magnetisierung in den Werkstoff der auf- und unmagnetisierbaren Konvergenzeinrichtung erfolgt in an sich bekannter Weise, so daß darauf hier nicht näher eingegangen wird.

Fig. 3 zeigt eine weitere Ausführungsform der erfindungsgemäßen Magnetisiervorrichtung, mit der jeweils ein äußerer Elektronenstrahl 4 im wesentlichen unabhängig vom mittleren und dem anderen äußeren Elektronenstrahl eingestellt werden kann. Als Konvergenzeinrichtung soll wieder ein permanentmagnetischer Drahtring 3 im Röhrenhals 6 vorgesehen sein. Die Abmessungen der in Fig. 3 dargestellten Vorrichtung entsprechen einer Magnetisiervorrichtung, welche zum Magnetisieren eines im Innern einer sogenannten Dickhalsröhre mit ca. 36 mm Halsau- ßendurchmesser angeordneten permanentmagnetischen Drahtringes vorgesehen ist. Aufbau und Wirkungsweise der Farbreinheitskorrekturspulen 11 und Rasterkorrekturspulen 12 entsprechen den in Fig. 2 beschriebenen. In Fig. 3 sind jedoch nur rechts und oben die bewickelten Magnetspulen 12 und 13 eingezeichnet, während unten und links lediglich die unbewickelten Wikkelkörper erkennbar sind.

Nachstehend soll zunächst die Verschiebung des rechten Elektronenstrahls 4 in x-Richtung beschrieben werden. Die Spulen 13, deren magnetische Achsen parallel zur x-Achse oder in einem Winkel zu dieser geneigt verlaufen, sind in y-Richtung übereinander, jedoch in gleichen Abständen oberhalb und unterhalb der x-Achse angeordnet. Sie werden so betrieben, daß die Polung der einen Spule genau entgegengesetzt zur Polung der anderen Spule ist. Es wird auf diese Weise ein in Fig. 3 gestrichelt gezeichnetes Magnetfeld in beiden Spulen erzeugt, dessen Feldlinien über den Drahtring 1 geschlossen sind. Die Feldlinien am Ort des rechten äußeren Elektronenstrahls 4 verlaufen im wesentlichen in y-Richtung, welches eine Verschiebung dieses Elektronenstrahls in x-Richtung bewirkt. Da die Feldstärke quadratisch zur Entfernung von den Spulen abfällt, werden die mittlere und der andere äußere Elektronenstrahl kaum beeinflußt. Die Verschiebung des äußeren Elektronenstrahles in y-Richtung ist anhand des linken äußeren Elektronenstrahles 4 in Fig. dargestellt. Die Spule 14, deren magnetische Achse mit der x-Achse zusammenfällt, wird in der Weise erregt, daß die Spule den eingezeichneten magnetischen Nord- und Südpol bildet. Die Feldlinien schließen sich in bekannter Weise außerhalb der Spule. Dadurch befindet sich der linke äußere Elektronenstrahl 4 in einem in x-Richtung verlaufenden, gestrichelt gezeichneten Magnetfeld, welches eine Ablenkung in y-Richtung bewirkt. Die Spulenanordnungen zur Ablenkung eines äußeren Elektronenstrahles in x- oder in y-Richtung wurden zwar nur für eine Seite der Magnetisiervorrichtung erläutert. Da bei der Magnetisiervorrichtung beide Spulen 13 und 14 auf jeder Seite vorhanden sind, können beide äußeren Elektronenstrahlen 4 im wesentlichen unabhängig voneinander und unabhängig vom mittleren Elektronenstrahl 5 einzeln in x- oder in y-Richtung abgelenkt werden.

Fig. 4 zeigt die Seitenansicht des Wickelkörpers, auf den bei der Vorrichtung gemäß Fig. 3 die Spulen für Rasterkorrektur 12 und für die unabhängige Ablenkung eines äußeren Elektronenstrahls in x- und y-Richtung 13, 14 gewickelt sind. Der Abstand des Wickelkörpers bzw. der darauf gewickelten Spule vom Röhrenhals 6 und von der Konvergenzeinrichtung 1 ist aus Fig. 4 ersichtlich. Die elektrische Ausführung der Spule 12 entspricht der in Fig. 2 beschriebenen.

Die dargestellten und beschriebenen Ausführungsformen der erfindungsgemäßen Magnetisiervorrichtung sind zum Magnetisieren einer im Inneren des Röhrenhalses angeordneten Konvergenzeinrichtung geeignet. Die gleiche Vorrichtung, jedoch mit größeren geometrischen Abmessungen, kann zum Magnetisieren einer außen auf dem Röhrenhals angeordneten Konvergenzeinrichtung verwendet werden oder aber wenn zwar die Konvergenzeinrichtung im Innern des Röhrenhalses angeordnet ist, sich jedoch zwischen Röhrenhals und Magnetisiervorrichtung noch Teile eines Ablenksystems befinden. Es ist ein besonderer Vorteil der erfindungsgemäßen Magnetisiervorrichtungen, daß auch noch durch Teile des Ablenksystemes hindurch im Innern des Röhrenhalses angeordnete permanentmagnetische Werkstoffe magnetisiert werden können.

## Patentansprüche

1. Vorrichtung zum Magnetisieren der permanentmagnetischen Konvergenzeinrichtung einer Inline-Farbbildröhre, bei der ein in einer senkrecht zur in z-Richtung verlaufenden Farbbildröhrenlängsachse liegenden Konvergenzeinrichtungsebene angeordneter Permanentmagnet mittels am Hals der Röhre angeordneter, ein elektromagnetisches Feld in Richtung der Konvergenzeinrichtungsebene erzeugender Spulen auf- und unmagnetisierbar ist, dadurch gekennzeichnet,
- daß die permanent magnetische Konvergenzeinrichtung aus einem in der Konvergenzebene angeordneten Drahtring (1) besteht,
- daß die Spulen (7, 8, 9, 10, 11, 12, 13, 14) um den Hals der Farbbildröhre herum so angeordnet sind, daß ihre magnetischen Achsen in der Konvergenzebene liegen,
- daß der Querschnitt jeder Spule senkrecht zur Konvergenzebene eine kleine Abmessung und in Richtung der Konvergenzebene eine große Abmessung aufweist.

2. Vorrichtung nach Anspruch 1, dadurch gekennzeichnet, daß die Spulen (7, 8, 9, 10) rechteckig sind.

3. Vorrichtung nach einem der Ansprüche 1 oder 2, dadurch gekennzeichnet, daß sechs gleiche, jeweils im gleichen Abstand kreisförmig am Hals (6) der Farbbildröhre angeordnete Spulen (7) vorgesehen sind, von denen zwei auf der horizontalen (x-)Achse durch den Hals angeordnet sind.

4. Vorrichtung nach einem der vorstehenden Ansprüche 1 bis 3, dadurch gekennzeichnet, daß sechs gleiche, jeweils im gleichen Abstand kreisförmig am Hals (6) der Farbbildröhre angeordnete Spulen (8) vorgesehen sind, von denen zwei auf der vertikalen (y-)Achse durch den Hals angeordnet sind.

5. Vorrichtung nach einem der vorstehenden Ansprüche 1 bis 4, dadurch gekennzeichnet, daß vier gleiche, jeweils im gleichen Abstand kreisförmig am Hals (6) der Farbbildröhre angeordnete Spulen (9) vorgesehen sind, von denen zwei auf der vertikalen (y-) und zwei auf der horizontalen (x-)Achse durch den Hals angeordnet sind.

6. Vorrichtung nach einem der vorstehenden Ansprüche 1 bis 5, dadurch gekennzeichnet, daß vier gleiche, jeweils im gleichen Abstand kreisförmig am Hals (6) der Farbbildröhre angeordnete Spulen (10) vorgesehen sind, welche jeweils um einen Winkel von 45° gegenüber den Spulen (9) verdreht angeordnet sind.

7. Vorrichtung nach Anspruch 1 oder 2, dadurch gekennzeichnet, daß je eine Spule (14) zu beiden Seiten des Halses (6) mit ihrer magnetischen Achse auf der horizontalen (x-)Achse angeordnet ist.

8. Vorrichtung nach Anspruch 1 oder 2, dadurch gekennzeichnet, daß je zwei Spulen (13), deren magnetische Achsen in Richtung der horizontalen (x-)Achse weisen oder in einem kleinen Winkel dazu geneigt sind, zu beiden Seiten des Halses mit geringem Abstand übereinander liegen.

## Claims

1. Apparatus for magnetizing the permanent- magnet convergence device of an in-line colour-picture tube, wherein a permanent magnet located in a convergence-device plane perpendicular to the colour-picture tube's longitudinal axis running in direction »z« is magnetizable and remag- netizable by means of coils mounted around the neck of the tube and generating an electro-magnetic field in the direction of the convergence-device plane, characterized in
- that the permanent-magnet convergence device consists of a wire ring (1) arranged in the convergence plane,
- that the coils (7, 8, 9, 10, 11, 12, 13, 14) are arranged around the neck of the colour-picture tube in such a way that their magnetic axes lie in the convergence plane,
- that the cross-section of each coil has a small dimension perpendicularly to the convergence plane and large dimension in the direction of the convergence plane.

2. Apparatus in accordance with claim 1, characterized in that the coils (7, 8, 9, 10) are rectangular.

3. Apparatus in accordance with claim 1 or 2, characterized in that six identical coils (7) arranged at equal intervals circularly round the neck (6) of the colour-picture tube are provided, two of which coils are arranged on the horizontal (x) axis through the neck.

4. Apparatus in accordance with any one of claims 1 to 3, characterized in that six identical coils (8) arranged at equal intervals circularly round the neck (6) of the colour-picture tube are provided, two of which coils are arranged on the vertical (y) axis through the neck.

5. Apparatus in accordance with one of claims 1 to 4, characterized in that four identical coils (9) arranged at equal intervals circularly round the neck (6) of the colour-picture tube are provided, two of which coils are arranged on the vertical (y) axis and two on the horizontal (x) axis through the neck.

6. Apparatus in accordance with any one of claims 1 to 5, characterized in that four identical coils (10) arranged at equal intervals circularly round the neck (6) of the colour-picture tube are provided, which coils are each offset by an angle of 45° in relation to the coils (9).

7. Apparatus in accordance with claim 1 or 2, characterized in that one coil (14) is arranged on either side of the neck (6), with their magnetic axis on the horizontal (x) axis.

8. Apparatus according to claim 1 or 2, characterized in that two coils (13) whose magnetic axes point in the direction of the horizontal (x) axis or are inclined at a small angle to it are situated on each side of the neck closely spaced above each other.

## Revendications

1. Système de magnétisation d'un dispositif de convergence à aimantation rémanente d'un tube-image couleur »en ligne«, dans lequel des bobines placées sur le col du tube et engendrant un champ électro-magnétique dans le sens du plan du dispositif de convergence permettent de renouveler ou d'inverser l'aimantation d'un aimant permanent placé dans un plan du dispositif de convergence, ledit plan étant perpendiculaire à l'axe longitudinal du tube-image ou axe z, caractérisé en ce que le dispositif de convergence à aimantation rémanente est constitué d'un anneau de fil placé dans le plan de convergence (1), en ce que les bobines (7, 8, 9, 10, 11, 12, 13, 14) sont disposes autour du col du tube-image couleurs de manière que leurs axes magnétiques se trouvent dans le plan de convergence, et en ce que la section transversale de chaque bobine est plus petite perpendiculairement au plan de convergence et plus grande dans le sens du plan de convergence.

2. Système conforme à la revendication 1, caractérisé en ce que les bobines (7, 8, 9, 10) sont rectangulaires.

3. Système conforme à l'une des revendications 1 et 2, caractérisé en ce que six bobines (7) identiques sont placées en cercle au niveau du col (6) du tube-image couleurs, deux d'entre elles étant placées sur l'axe horizontal (x) traversant le col.

4. Système conforme à l'une des revendications 1 à 3, caractérisé en ce que six bobines (8) identiques sont placées en cercle au niveau du col (6) du tube-image couleurs, deux d'entre elles étant placées sur l'axe vertical (y) traversant le col.

5. Système conforme à l'une des revendications 1 à 4, caractérisé en ce que quatre bobines (9) identiques sont placées en cercle au niveau du col (6) du tube-image couleurs, deux d'entre elles étant placées sur l'axe vertical (y) et deux sur l'axe horizontal (x).

6. Système conforme à l'une des revendications 1 à 5, caractérisé en ce que quatre bobines (10) identiques sont placées en cercle au niveau du col (6) du tube-image couleurs et sont décalées de 45° par rapport aux bobines (9).

7. Système conforme à l'une des revendications 1 et 2, caractérisé en ce que, de part et d'autre du col (6), l'axe magnétique de chaque bobine (14) coïncide avec l'axe horizontal (x).

8. Système conforme à l'une des revendications 1 et 2, caractérisé en ce que deux bobines (13), dont les axes magnétiques vont dans le sens de l'axe horizontal (x) ou tendent vers cette direction selon un angle très faible, sont positionnées l'une au dessus de l'autre et à faible distance de chaque côté du col.
